# EUROPÄISCHE PATENTSCHRIFT

(11) **EP 2 363 341 B1**
(45) Veröffentlichungstag und Bekanntmachung des Hinweises auf die Patenterteilung: **04.09.2013**
(21) Anmeldenummer: 11001545.0
(22) Anmeldetag: 24.02.2011
(51) Int. Cl.: B63G 8/32

(54) **Vorrichtung zur Waffenlagerung in einem Unterseeboot**
Device for storing weapons in a submarine
Dispositif de stockage d'armes dans un sous-marin

(30) Priorität: 26.02.2010 DE 102010009499
(43) Veröffentlichungstag der Anmeldung: 07.09.2011
(73) Patentinhaber: ThyssenKrupp Marine Systems GmbH, 24143 Kiel (DE)
(72) Erfinder: Malletschek, Andreas, 24114 Kiel (DE)
(74) Vertreter: Vollmann, Heiko

(56) Entgegenhaltungen:
- EP-A2- 1 270 408
- EP-A2- 1 798 145
- US-A- 3 356 056
- US-A- 3 395 667
- US-A- 4 700 653
- US-A- 4 719 839
- US-B1- 7 104 054

## Beschreibung

Die Erfindung betrifft eine Vorrichtung zur Waffenlagerung in einem Unterseeboot mit den im Oberbegriff des Anspruchs 1 angegebenen Merkmalen.

Aus US 4,719,839 A ist ein Rotationsmagazin zur Lagerung mehrer Waffen in einem Fahrzeug bekannt. In diesem Rotationsmagazin werden die Waffen jeweils in zwei voneinander in axialer Richtung der Waffe beabstandeten Haltearmpaaren gelagert und von den Haltearmen formschlüssig gehalten. Daneben weist die Vorrichtung ein muldenförmiges Hebeteil auf, mit dem eine Waffe nach dem Lösen der Haltearme in eine Entnahmeposition bewegt werden kann.

In militärischen Unterseebooten werden Waffen, die über die Torpedorohre oder dergleichen ausgebracht werden, wie Beispielsweise Torpedos, Raketen und Seeminen, in so genannten Waffenmulden gelagert. Darüber hinaus dienen diese Waffenmulden zum Laden der Torpedorohre mit den auf den Waffenmulden gelagerten Waffen. Zu diesem Zweck wird eine Waffenmulde so hinter ein Torpedorohr positioniert, dass die Waffe von der Waffenmulde in das Torpedorohr verschoben werden kann.

Während der Lagerung in der Waffenmulde werden die darauf befindlichen Waffen mittels mehrerer Spanngurte verspannt und auf diese Weise gegen eine unbeabsichtigte Bewegung sowohl in Längsrichtung der Waffe als auch quer dazu kraft- und ggf. auch formschlüssig gesichert. Um mit den Spanngurten in der Waffenmulde eine Vielzahl unterschiedlicher Waffen festlegen zu können, ist es möglich, die Spanngurte an der Waffenmulde in Abhängigkeit von der Anzahl und den Abmessungen der Waffen an unterschiedliche Stellen zu verschieben.

Das Festzurren und Lösen der Spanngurte erfolgt manuell. Zum Lösen der Spanngurte wird bislang ein mit einer Lösemechanik der Spanngurte gekoppelter Spindeltrieb verwendet, der mittels einer an einem Längsende der Waffenmulde angeordneten Handkurbel betätigt wird. Das manuelle Lösen der Spanngurte ist zeitaufwendig, was insbesondere beim Beladen der Torpedorohre in einer Gefechtssituation nachteilig ist. Darüber hinaus sind zum Betätigen der Handkurbel große Bedienkräfte erforderlich und auch das Verschieben der Spanngurte in Anpassung an unterschiedliche Waffentypen ist aufgrund der Kopplung der Spanngurte mit dem Spindeltrieb mit einem vergleichsweise großen Aufwand verbunden.

Vor diesem Hintergrund liegt der Erfindung die Aufgabe zugrunde, eine Vorrichtung zur Waffenlagerung in einem Unterseeboot zu schaffen, die im Vergleich zu den bislang gebräuchlichen Vorrichtungen dieser Art schneller und einfacher zu bedienen ist.

Gelöst wird diese Aufgabe durch eine Vorrichtung zur Waffenlagerung mit den in Anspruch 1 angegeben Merkmalen. Vorteilhafte Weiterbildungen dieser Vorrichtung ergeben sich aus den Unteransprüchen, der nachfolgenden Beschreibung sowie der Zeichnung. Hierbei können gemäß der Erfindung die in den Unteransprüchen angegebenen Merkmale jeweils für sich, aber auch in Kombination die erfindungsgemäße Lösung gemäß Anspruch 1 weiter ausgestalten.

Die erfindungsgemäße Vorrichtung zur Waffenlagerung in einem Unterseeboot weist eine Waffenmulde zur Aufnahme mindestens einer Waffe und zumindest einen an der Waffenmulde befestigten Haltebügel bzw. vorzugsweise mehrere an der Waffenmulde befestigte Haltebügel auf, die die Waffe respektive mehrere Waffen in der Lagerungsposition übergreifen. Des Weiteren weist die Vorrichtung ein Spannelement oder mehrere Spannelemente zum Verspannen des Haltebügels bzw. der Haltebügel auf der Waffe oder den Waffen auf. Bei der Verwendung mehrerer Haltebügel entspricht die Anzahl der Spannelemente typischerweise der Anzahl der Haltebügel, wobei jedem Haltebügel ein Spannelement zugeordnet ist.

Gemäß der Erfindung ist das Spannelement bzw. sind die Spannelemente motorisch betätigbar ausgebildet. Demnach ist an jedem Spannelement ein Antrieb vorgesehen, der insbesondere die mechanische Arbeit beim Lösen des Haltebügels von der Waffe und ggf. auch die Arbeit beim verspannen des Haltebügels auf der Waffe verrichtet, wobei diese Tätigkeiten gegenüber den bisher bekannten, manuell zu betätigenden Vorrichtungen nicht nur ohne körperlichen Kraftaufwand, sondern auch deutlich schneller erfolgen. Auf diese Weise kann die zum Beladen der Torpedorohre mit einer auf der Waffenmulde gelagerten Waffe erforderliche Zeit deutlich verringert werden. Darüber hinaus muss die Bedienung der Vorrichtung ggf. nicht direkt an der Waffenmulde erfolgen. Stattdessen kann auch beabstandet von der Waffenmulde eine gut zugängliche Steuerung vorgesehen sein, mit der der Motor des Spannelements zum Lösen des Haltebügels von einer auf der Waffenmulde gelagerten Waffe betätigt werden kann, was insbesondere in Anbetracht der beengten Raumverhältnisse in den Torpedoladeräumen von Unterseebooten von vorteil sein kann. Schließlich ermöglicht es die motorisch betätigbare Ausgestaltung des Spannelements auch, die Position der Haltebügel an der Waffenmulde in Anpassung an die Anzahl der in der Waffenmulde gelagerten Waffen und/oder deren Abmessungen in einfacherer Weise zu ändern, da die gesamte Mechanik zum Lösen und Festlegen des Haltebügels sowie der hiermit gekoppelte motorische Antrieb zusammen mit dem Haltebügel und dem Spannelement an der Waffenmulde verschoben werden können, wobei hierzu lediglich entsprechende Versorgungsleitungen des jeweiligen Antriebs flexibel und entsprechend lang sein müssen.

Wie bereits angemerkt worden ist, kann das motorisch betätigbare spannelement derart ausgebildet sein, dass der Haltebügel mit ihm sowohl auf der Waffe festgezurrt werden kann als auch mit ihm von der Waffe gelöst werden kann. Allerdings ist eine motorische Betätigung zum Verspannen des Haltebügels auf der Waffe nicht zwingend erforderlich, da das Verspannen der Waffen auf den Waffenmulden in der Regel vor dem eigentlichen Einsatz des Unterseebootes erfolgt, sodass üblicherweise genügend Zeit vorhanden ist, die Haltebügel auch manuell auf der Waffe zu verspannen. Insofern kann der konstruktive Aufbau des Spannelements vereinfacht werden, wenn, wie es bevorzugt vorgesehen ist, das Spannelement nur zum Lösen des Haltebügels motorisch betätigbar ist. In diesem Fall sind zweckmäßigerweise manuell zu betätigende Spannmittel bereitzustellen, mit denen der Haltebügel an dem Spannelement verspannt werden kann, wobei diese Spannmittel direkt oder indirekt so mit dem motorischen Antrieb des Spannelements gekoppelt sein können, dass die durch diese Spannmittel hervorgerufene Verspannung des Haltebügels gelöst werden kann.

Vorteilhaft kann das Spannelement eine Verriegelung aufweisen, die den Haltebügel zumindest in einer die Waffe festlegenden Stellung hält. Demzufolge ist bevorzugt eine Verriegelung vorgesehen, die die vorzugsweise manuell zu verspannenden Spannmittel des Spannelements, an denen der Haltebügel befestigt ist bzw. damit verbundene Bauteile des Spannelements in der die Waffe festlegenden Stellung des Haltebügels form- und/oder kraftschlüssig verriegelt, sodass der Haltebügel in dieser Stellung sicher gehalten wird. Hierbei ist vorteilhaft vorgesehen, dass die Verriegelung zum Lösen des Haltebügels von der Waffe motorisch entriegelbar ist.

Weiter vorteilhaft kann die Verriegelung derart ausgebildet sein, dass sie den Haltebügel auch in einer die Waffe freigebenden Stellung hält. Es ist also eine Verriegelung bevorzugt, die den Haltebügel einerseits in einer die Waffe festlegenden Stellung festhält und den Haltebügel andererseits auch nach einem zwischenzeitlichen Lösen der Verriegelung zum Lösen des Haltebügels wieder in einer die Waffe freigebenden Stellung fixiert. Eine solche Ausgestaltung ist insbesondere dann sinnvoll, wenn der Haltebügel von dem Spannelement in eine von der Waffe beabstandeten Stellung positioniert werden kann und von der Verriegelung in dieser Stellung gehalten werden kann, sodass die Waffe beim Laden eines Torpedorohrs unter dem Haltebügel hindurch in das Torpedorohr verschoben werden kann, ohne dass der Haltebügel den Beladevorgang behindert.

Zweckmäßigerweise kann die Verriegelung des Spannelements motorisch gelöst werden. Das heißt, es kann ein motorischer Antrieb vorgesehen sein, der ein Verriegelungselement, das ansonsten eine unbeabsichtigte Bewegung des Haltebügels blockiert, in eine Stellung bewegt, in der es eine Bewegung des Haltebügels ermöglicht. Dieser Antrieb kann beispielsweise ein elektrischer Antrieb sein. Bevorzugt ist allerdings eine Ausgestaltung, bei der die Verriegelung fluidisch, also pneumatisch oder hydraulisch betätigbar ist. Zur Fluidversorgung des Antriebs kann dieser besonders vorteilhaft an ein zentrales Druckluft- bzw. Hydrauliksystem des Unterseebootes angeschlossen sein, wobei mittels dieses Druckluft- oder Hydrauliksystems gleichzeitig mehrere Spannelemente betätigt werden können.

Das Spannelement kann vorteilhaft mindestens ein mit dem Haltebügel bewegungsgekoppeltes Betätigungselement aufweisen, das von einer ersten Endlage, in der der Haltebügel die Waffe festhält, in eine zweite Endlage, in der der Haltebügel die Waffe freigibt, bewegbar ist. Bevorzugt weist das Spannelement mehrere dieser Betätigungselemente auf, die parallel zueinander in die beiden Endlagen bewegbar sind. In dem Spannelement können diese Betätigungselemente vorzugsweise jeweils mittels einer Verriegelung gegen eine unbeabsichtigte Bewegung gesichert werden. Bevorzugt an einem von der Verriegelung abgewandten Ende des bzw. der Betätigungselemente kann an diesem bzw. diesen der Haltebügel befestigt sein. Bei der Verwendung mehrerer Betätigungselemente kann zweckmäßigerweise ein diese Betätigungselemente verbindender Steg vorgesehen sein, an dem auch der Haltebügel befestigt werden kann, wobei er dort auch mittels entsprechender Spannmittel relativ zu den Betätigungselementen manuell verspannt werden kann.

In einer weiteren vorteilhaften Weiterbildung der erfindungsgemäßen Vorrichtung kann die Verriegelung eine vorzugsweise hydraulisch betätigte Kolben-Zylinder-Anordnung mit einem entgegen seiner Ausfahrrichtung offenen Hohlkolben aufweisen. Hierbei ist z.B. vor dem Hintergrund einer kompakten Ausgestaltung des Spannelements bevorzugt vorgesehen, dass das Betätigungselement in den Hohlkolben eingreift und in dem Hohlkolben festlegbar ist. So kann das Betätigungselement und damit einhergehend der mit dem Betätigungselement verbundene Haltebügel zumindest in einer die in der Waffenmulde gelagerte Waffe feststellenden Stellung und vorteilhafter Weise auch in einer die Waffe freigebenden Stellung in dem Hohlkolben verriegelt sein, wobei diese Verriegelung durch Ausfahren des Hohlkolbens gelöst werden kann.

Zum Festlegen des Betätigungselements in dem Hohlkolben ist vorzugsweise eine Kugelrastverbindung vorgesehen. So ist zumindest eine Kugel vorgesehen, die zum Festlegen des Betätigungselements in dem Hohlkolben gleichzeitig in das Betätigungselement und in ein in dem Hohlkolben feststehend angeordnetes Bauteil des Spannelements eingreift.

Zur Bildung der Kugelrastverbindung sind bevorzugt an dem Betätigungselement umfänglich verteilt mehrere Ausnehmungen ausgebildet, wobei das Betätigungselement von einer feststehenden Hülse umgeben ist, an der korrespondierend zur Position der Ausnehmungen an dem Betätigungselement mehrere Durchbrechungen ausgebildet sind. Zum Festlegen des Betätigungselements greift formschlüssig jeweils eine Kugel gleichzeitig in eine Ausnehmung des Betätigungselements und eine Durchbrechung der Hülse ein. Hierbei werden die ansonsten freibeweglichen Kugeln von der außenseitig der Hülse angeordneten Innenwandung des Hohlkolbens in der Raststellung gehalten.

Um die Kugelrastverbindung lösen zu können und so das Betätigungselement freigeben zu können, ist vorteilhaft vorgesehen, dass sich der Innenquerschnitt des Hohlkolbens in einem Abschnitt vergrößert. Dementsprechend weist der Hohlkolben in einem Abschnitt eine Innenquerschnittservveiterung auf, die zweckmäßigervveise derart angeordnet ist, dass sie beim Ausfahren des Hohlkolbens direkt außenseitig der an dem Betätigungselement ausgebildeten Ausnehmungen und der an der Hülse ausgebildeten Durchbrechungen angeordnet ist. In dieser Stellung können die Kugeln von dem Betätigungselement, beispielsweise durch eine Federkraft unterstützt, in den erweiterten Innenquerschnittsbereich des Hohlkolbens gedrückt werden, wobei sie an dem Betätigungselement außer Eingriff treten, wodurch die Verriegelung des Betätigungselements gelöst wird.

Zu diesem Zweck kann vorteilhaft in dem Hohlraum in dessen Ausfahrrichtung hinter dem Betätigungselement ein Schubelement angeordnet sein, welches sich auf einer Druckfeder abstützt. Die Druckfeder ist in einer Verriegelungsstellung des Betätigungselements zweckmößigerweise vorgespannt, kann sich aber nach dem Ausfahren des Hohlkolbens und der damit verbundenen Entriegelung des Betötigungselements, d.h. dessen Freigabe, entspannen, wodurch das Betätigungselement in eine Stellung bewegt wird, in der der mit dem Betätigungselement bewegungsgekoppelte Haltebügel eine auf der Waffenmulde gelagerte Waffe freigibt.

Darüber hinaus kann das Betätigungselement vorteilhafterweise in seiner den Haltebügel festlegenden Endlage auch direkt gegen die Federkraft eines vorgespannten Druckfederelements verspannt sein. Auch mittels dieses Druckfederelements kann das Betätigungselement nach dem Lösen dessen Verriegelung so bewegt werden, dass der Haltebügel eine auf der Waffenmulde gelagerte Waffe freigibt. Zum Verspannen des Haltebügels auf der Waffe ist es auch möglich, den Haltebügel an dem Betätigungselement mit geeigneten Spannmitteln unter Spannung des Druckfederelements zu Verspannen.

Bevorzugt ist das Betätigungselement sowohl in einer ersten Endlage, in der der Haltebügel die Waffe festlegt, als auch in einer zweiten Endlage, in der der Haltebügel die Waffe freigibt, mit der Verriegelung festlegbar. Hierzu ist es erforderlich zu erfassen, wann das Betätigungselement seine beiden Endlagen erreicht. Daher kann das Spannelement zweckmäßigerweise Mittel aufweisen, die nach einer Entriegelung des Betätigungselements das Erreichen seiner Endlagen ermitteln. Bei diesen Mitteln handelt es sich bevorzugt um Näherungsschalter, die korrespondieren zu den beiden Endlagen des Betätigungselements an dem Spannelement angeordnet sind. Zweckmäßigerweise sind diese Näherungsschalter mit einer Steuerung einer Fluidversorgung des Spannelements verbunden. Auf diese Weise ist es möglich, die Fluidversorgung der Kolben-Zylinder-Anordnung bei Erreichen der beiden Endlagen jeweils abzuschalten, sodass der Hohlkolben in eine Stellung bewegt werden kann, in der er die Kugeln der Kugelrastverbindung in eine das Betätigungselement in dem Hohlkolben verriegelnden Stellung bewegt.

Nachfolgend ist die Erfindung anhand eines in der Zeichnung dargestellten Ausführungsbeispiels näher erläutert. In der Zeichnung zeigt:
- Fig. 1: schematisch einen Abschnitt einer Vorrichtung zur Waffenlagerung mit einer darin gelagerten Waffe in perspektivischer Darstellung,
- Fig. 2: schematisch ein Spannelement zum Spannen eines Haltebügels der Vorrichtung nach Fig. 1 in perspektivischer Darstellung,
- Fig. 3: das Spannelement nach Fig. 2 in einer teilgeschnittenen Seitenansicht, und
- Fig. 4: vergrößert den in Fig. 3 geschnitten dargestellten Bereich.

Die in Fig. 1 dargestellte Vorrichtung zur Waffenlagerung in einem Unterseeboot weist eine Waffenmulde 2 auf, die eine Aufnahme für eine oder mehrere über ein Torpedorohr aus dem Unterseeboot auszubringende Waffen bildet. In der Waffenmulde 2 ist eine Waffe 4 liegend gelagert. An einer Längsseite 6 der Waffenmulde 2 ist eine Spannelement 8 in Längsrichtung der Waffenmulde 2 verschiebbar angeordnet und dort an beliebiger Stelle festlegbar. An dem Spannelement 8 ist ein Haltebügel 10 befestigt, der die Waffe 4 übergreift. Der Haltebügel 10 ist typischerweise auch auf der der Längsseite 6 gegenüberliegenden Längsseite der Waffemulde 2 befestigt. Mit dem Spannelement 8 wird der Haltebügel 10 auf der Waffe verspannt und legt so die Waffe 4 kraftschlüssig in der Waffenmulde 2 fest.

Das Spannelement 8 weist ein Gehäuse 12 auf. In diesem Gehäuse 12 sind vier Betätigungselemente 14 in Form von Zugbolzen 14 nebeneinander und parallel zueinander ausgerichtet angeordnet. An einer parallel zu der offenen Längsseite der Waffenmulde 2 ausgerichteten Seite 16 ragen Endabschnitte der Zugbolzen 14 durch dort ausgebildete Öffnungen aus dem Gehäuse 12 des Spannelements 8 heraus. Um diese Endabschnitte der Zugbolzen 14 herum sind Schraubenfedern 18 angeordnet, die sich zwischen der Seite 16 des Gehäuses 12 und an den Endabschnitten der Betätigungselemente 14 ausgebildeten radialen Erweiterungen 20 abstützen..Ein Steg 22, der auf den von den Schraubenfedern 18 abgewandten Stirnseiten der Erweiterungen 20 aufliegt, verbindet die Zugbolzen 14 miteinander, wobei der Steg 22 mittels Schrauben 24 an den Zugbolzen 14 befestigt ist.

Der Steg 22 trägt ein Befestigungselement 26, an dem der Haltebügel 10 befestigt ist. Die Befestigung des Haltebügels 10 an dem Befestigungselement 26 erfolgt mit Spannschrauben 28, mit denen der Haltebügel 10 auch manuell auf der Waffe 4 verspannt werden kann (siehe Fig. 1).

In dem Gehäuse 12 des Spannelements 8 greift jeder der Zugbolzen 14 jeweils in einen als ein Hohlkolben 32 ausgebildeten Kolben einer Kolben-Zylinder-Anordnung 30 ein (siehe insbesondere Fig. 4). Die Kolben-Zylinder-Anordnung 30 ist hydraulisch betätigbar, wobei der Hohlkolben 32 durch Druckbeaufschlagung des Zylinders der Kolben-Zylinder-Zylinderanordnung 30 in Richtung der Seite 16 des Gehäuses 12 des Spannelements 8 verfahren werden kann. Die Fluidversorgung der Kolben-Zylinder-Anordnungen 30 erfolgt über zwei an dem Spannelement 8 angeordnete Hydraulikanschlüsse 34 und 36. An den Hydraulikanschlüssen 34 und 36 sind Hydraulikleitungen 38 einer zentralen Hydraulikversorgung des Unterseeboots angeschlossen. Innerhalb des Spannelements 8 werden die Kolben-Zylinder-Anordnungen 30 mit einem Leitungssystem 40 mit der Hydraulikflüssigkeit versorgt.

In dem Hohlkolben 32 der Kolben-Zylinder-Anordnung 30 ist ein Schubelement 42 angeordnet, das in dem Hohlkolben 32 auf einer Druckfeder 44 gelagert ist. Hierbei greift die Druckfeder 44 in einen an dem Schubelement 42 ausgebildeten Hohlraum ein. Des Weiteren greift eine feststehend angeordnete Hülse 46 in den Hohlkolben 32 ein, wobei sie das Betätigungselement 14 mit geringem Abstand umgibt. In die Hülse 46 greift wiederum eine an dem Schubelement 42 angeordneter Verschlussbolzen 47 ein, der auf diese Weise das offene Ende der Hülse 46 verschließt.

An dem Zugbolzen 14 sind an einem in dem Hohlkolben 32 angeordneten Abschnitt über den Umfang des Zugbolzens 14 verteilt mehrere Ausnehmungen 48 ausgebildet. Diese Ausnehmungen 48 bilden einen Teil einer Verriegelung des Zugbolzens 14 in dem Hohlzylinder 32. Die Hülse 46 weist über ihren Umfang verteilt mehrere Durchbrechungen 50 auf. Die an den Zugbolzen 14 ausgebildeten Ausnehmungen 48 sowie die an den Hülsen 46 ausgebildeten Durchbrechungen 50 dienen in einer Verriegelungsstellung der Zugbolzen 14 zur Aufnahme von Kugeln 52. Dann, wenn die Kugeln 52 sowohl in die Ausnehmungen 48 der Zugbolzen 14 als auch in die Durchbrechungen 50 der Hülsen 46 eingreifen sind die Zugbolzen 14 über den Formschluss, den die Kugeln 52 zwischen den Zugbolzen 14 und den jeweiligen Hülsen 46 herstellen, in dem Spannelement 8 festgelegt. Hierbei stützen sich die Kugeln 52 an einer Innenwandung des jeweiligen Hohlkolbens 32 ab. Um ein Lösen des Formschlusses zwischen den Zugbolzen 14 und den Hülsen 46 zu ermöglichen, weist jeder Hohlkolben 32 in einem Abschnitt eine Erweiterung 54 seines Innenquerschnitts auf.

Das Betätigen der Vorrichtung zur Waffenlagerung ist wie folgt:

Zunächst befinden sich die vier Zugbolzen 14 in der in Fig. 4 dargestellten Verriegelungsstellung. In dieser Stellung greifen die Kugeln 52 sowohl in die Ausnehmungen 48 der Zugbolzen 14 als auch in die Durchbrechungen 50 der Hülse 46 ein und legen die Zugbolzen 14 in dieser Stellung, in der der Haltebügel 10 auf der Waffe 4 verspannt ist, fest. Diese Position wird von einem Näherungsschalter 60 erfasst, der an einem seitlich des Stegs 22 auf der Seite 16 des Gehäuses 12 des Spannelements 8 angeordneten Bauteil 62 angeordnet ist.

Durch eine Beaufschlagung der Zylinder der Kolben-Zylinder-Anordnungen 30 mit Hydraulikflüssigkeit werden die Hohlkolben 32 der Kolben-Zylinder-Anordnungen 30 ausgefahren. Die Ausfahrbewegung eines jeden Hohlkolbens 32 erfolgt jeweils gegen die Federkraft einer Druckfeder 56, die sich in dem Gehäuse 12 des Spannelements 8 an einer Anlageschulter 58 abstützt. Durch die Ausfahrbewegung der Hohlkolben 32 wird deren Abschnitt, an dem die Hohlkolben 32 die Erweiterung 54 des Innenquerschnitts aufweisen, direkt außenseitig der an den Hülsen 46 ausgebildeten Durchbrechungen 50 bewegt. Gleichzeitig drücken die vorgespannte Druckfeder 44 über die Schubelemente 42 sowie die vorgespannten Schraubenfedern 18 in Ausfahrrichtung der Hohlkolben 32 auf die Zugbolzen 14, wodurch die Kugeln 52, die zuvor in die Ausnehmungen 48 der Zugbolzen 14 eingegriffen haben aus den Ausnehmungen 48 herausgedrückt werden. Hierdurch werden die Zugbolzen 14 entriegelt und können sich nun in Ausfahrrichtung der Hohlkolben 32 zusammen mit dem damit über den Steg 22 und das Befestigungselement 26 gekoppelten Haltebügel 10 bewegen, wobei sich der Haltebügel 10 von der auf der Waffenmulde 2 gelagerten Waffe 4 wegbewegt und so die Waffe freigibt.

Hierbei wird eine Endlage des Stegs 22 und damit eine Endlage der Zugbolzen 14 von einem Näherungsschalter 64 erfasst, der ebenfalls an dem Bauteil 62 angeordnet ist. Der Näherungsschalter 64 ist über eine Signalleitung mit einer Steuerung verbunden, die dann die weitere Zufuhr von Hydraulikflüssigkeit in die Zylinder der Kolben-Zylinder-Anordnungen 30 stoppt. Die zuvor bei der Ausfahrbewegung der Hohlkolben 32 gespannten Druckfedern 56 bewegen die Hohlkolben 32 entgegen ihrer Ausfahrbewegungen in den Zylindern der Kolben-Zylinder-Anordnungen 30, wobei die Innenwandungen der Hohlkolben 32 außenseitig deren Erweiterung 34 die Kugeln 52 wieder in die Ausnehmungen 48 der Zugbolzen 14 drücken, wodurch die Zugbolzen 14 in ihrer Ausfahrendlage und damit einhergehend der Haltebügel 10 in seiner von der Waffe 4 beabstandeten Stellung gehalten werden.

### Bezugszeichenliste

2 - Waffenmulde
4 - Waffe
6 - Längsseite
8 - Spannelement
10 - Haltebügel
12 - Gehäuse
14 - Betätigungselement, Zugbolzen
16 - Seite
18 - Schraubenfeder
20 - Erweiterung
22 - Steg
24 - Schraube
26 - Befestigungselement
28 - Spannschraube
30 - Kolben-Zylinder-Anordnung
32 - Hohlkolben
34 - Hydraulikanschluss
36 - Hydraulikanschluss
38 - Hydraulikleitung
40 - Leitungssystem
42 - Schubelement
44 - Druckfeder
46 - Hülse
47 - Verschlussbolzen
48 - Ausnehmung
50 - Durchbrechung
52 - Kugel
54 - Erweiterung
56 - Druckfeder
58 - Anlageschulter
60 - Näherungsschalter
62 - Bauteil
64 - Näherungsschalter

## Patentansprüche

1. Vorrichtung zur Waffenlagerung in einem Unterseeboot, mit einer Waffenmulde (2) zur Aufnahme zumindest einer Waffe (4) und mit mindestens einem an der Waffenmulde (2) befestigten Haltebügel (10), der die Waffe (4) in der Lagerungsposition übergreift und mit einem Spannelement. (8) zum Verspannen des Haltebügels (10) auf der Waffe (4), welches mit einem an dem Spannelement vorgesehenen motorischen Antrieb betätigbar ausgebildet ist, **dadurch gekennzeichnet, dass** der Haltebügel (10) an dem Spannelement (8) befestigt ist, welches an einer Längsseite der Waffenmulde (2) verschiebbar angeordnet ist und dort an beliebiger Stelle festlegbar ist, wobei der Haltebügel (10) an der anderen Längsseite der Waffenmulde (2) befestigt ist.

2. Vorrichtung nach Anspruch 1, **dadurch gekennzeichnet, dass** das Spannelement (8) nur zum Lösen des Haltebügels (10) mit einem motorischen Antrieb betätigbar ist.

3. Vorrichtung nach einem der vorangehenden Ansprüche, **dadurch gekennzeichnet, dass** das Spannelement (8) eine Verriegelung aufweist, welche den Haltebügel (10) zumindest in einer die Waffe (4) festlegenden stellung hält.

4. Vorrichtung nach Anspruch 3, **dadurch gekennzeichnet, dass** die Verriegelung den Haltebügel (10) auch in einer die Waffe (4) freigebenden Stellung festlegt.

5. Vorrichtung nach einem der Ansprüche 3 oder 4, dadurch gekennzeichnen, dass die Verriegelung fluidisch betätigbar ist.

6. Vorrichtung nach einem der vorangehenden Ansprüche, **dadurch gekennzeichnet, dass** das Spannelement (8) mindestens ein mit dem Haltebügel (10) bewegungsgekoppeltes Betätigungselement (14) aufweist welches von einer ersten Endlage, in der der Haltebügel (10) die Waffe (4) festlegt, in eine zweite Endlage; in der der Haltebügel (10) die Waffe (4) freigibt, bewegbar ist.

7. Vorrichtung nach Anspruch 6, **dadurch gekennzeichnet, dass** die Verriegelung eine vorzugsweise hydraulisch betätigte Kolben-Zylinder-Anordnung (30) mit einem entgegen seiner Ausfahrrichtun offenen Hohlkolben (,32): aufweist, in den das Betätigüngselement (14) eingreift und in dem das Betätigungselement (14) festlegbar ist.

8. Vorrichtung nach Anspruch 5, **dadurch gekennzeichnet, dass** zum Festlegen des Betätigungselements (14) in dem Hohlkolben (32) eine Kugelrastverbindung volgesehen ist.

9. Vorrichtung nach einem der Ansprüche 7 oder 8, **dadurch gekennzeichnet, dass** an dem Betätigungselement (14) umfänglich verteilt mehrere Ausnehmungen (48) und an einer das Betätigungselement (14) umgebenden feststehenden Hülse (46) korrespondierende Durchbrechungen (50) ausgebildet sind, wobei Nugeln (52) in einer Raststellung sowohl in die Ausnehmungen (48) des Betätigungselements (14) als auch in die Durchbrechungen (50) der Hülse (46) eingreifen.

10. Vorrichtung nach einem der Ansprüche 7 bis 9, **dadurch gekennzeichnet, dass** sich der Innenquerschnitt des Hohlkolbens (32) in einem Abschnitt vergrößert.

11. Vorrichtung nach einem der Ansprüche 7 bis 10, **dadurch gekennzeichnet**, das in dem Hohlkolben (32) in dessen Ausfahrrichtung hinter dem Betätigungselement (144) ein Schubelement (42) angeordnet ist, welches sich auf einer Druckfeder (44) abstützt.

12. Vorrichtung nach einem der Ansprüche 6 bis 11, **dadurch gekennzeichnet dass** das Betätigungselement (14) in seiner den Haltebügel (10) festlegendem Endlage gegen die Federkraft eines vorgespannten Druckfederelements verspannt ist.

13. Vorrichtung nach einem der vorangehenden Ansprüche, **dadurch gekennzeichnet, dass** das Spannelement (8) Mittel aufweiset, die nach einer Entriegelung des Betätigungselements (14) dessen Erreichen der Endlagen vermitteln.

14. Vorrichtung nach Anspruch 13, **dadurch gekennzeichnet, dass** korrespondierend zu den beiden Endlage des Haltebügels (10) Näherungsschalter (60, 64) angeordnete sind, die mit einer Steuerung einer Fluidversorgung des Spannelements (8) signalverbunden sind.

## Claims

1. A device for weapons storage in a submarine, with a weapons trough (2) for receiving at least one weapon (4) and with at least one holding bow (10) which is fastened on the weapons trough (2) and which engages over the weapon (4) in the storage position, and with a clamping element (8) for bracing the holding bow (10) on the weapon (4), said clamping element being designed such that it can be actuated with a motoric drive provided on the clamping element, **characterised in that** the holding bow (10) is fastened on the clamping element (8) which is displaceably arranged on a longitudinal side of the weapons trough (2) and can be fixed there at an infinite location, wherein the holding bow (10) is fastened on the other longitudinal side of the weapons trough (2).

2. A device according to claim 1, **characterised in that** the clamping element (8) is motorically actuatable only for the release of the holding bow (10).

3. A device according to one of the preceding claims, **characterised in that** the clamping element (8) comprises a locking which holds the holding bow (10) at least in a position fixing the weapon (4).

4. A device according to claim 3, **characterised in that** the locking is designed in a manner such that it fixes the holding bow (10) also in a position releasing the weapon (4).

5. A device according to one of the claims 3 or 4, **characterised in that** the locking may be actuated in a fluidic manner.

6. A device according to one of the preceding claims, **characterised in that** the clamping element (8) comprises at least one actuation element (14) which is coupled in movement to the holding bow (10) and which may be moved from a first end position, in which the holding bow (10) fixes the weapon (4), into a second end position, in which the holding bow (10) releases the weapon (4).

7. A device according to claim 6, **characterised in that** the locking comprises a preferably hydraulically actuated piston-cylinder arrangement (30) with a hollow piston (32) which is open opposite to its extension direction, into which hollow position the actuation element (14) engages and in which the actuation element (14) may be fixed.

8. A device according to claim 5, **characterised in that** a ball-locking connection is provided for fastening the actuation element (14) in the hollow piston (32).

9. A device according to claim 7 or 8, **characterised in that** several recesses (48) are formed on the actuation element (14) in a peripherally distributed manner and corresponding opening (50) are formed on a stationary sleeve (46) surrounding the actuation element (14), wherein balls (52) in a locking position engage into the recesses (48) of the actuation element (14) as well as into the openings (50) of the sleeve (46).

10. A device according to one of the claim 7 to 9, **characterised in that** the inner cross section of the hollow piston (32) enlarges in a section.

11. A device according to one of the claims 7 to 10, **characterised in that** a push element (42) is arranged in the hollow piston (32) behind the actuation element (14) in the extension direction of the hollow piston, said push element being supported on a compression spring (44).

12. A device according to one of the claims 6 to 11, **characterised in that** the actuation element (14) in its end position fixing the holding bow (10) is braced against the spring force of a biased compression spring element.

13. A device according to one of the preceding claims, **characterised in that** the clamping element (8) comprises means which determine the reaching of the end positions of the actuation element (14) after an unlocking of this.

14. A device according to claim 13, **characterised in that** proximity switches (60, 64) are arranged corresponding to the two end positions of the holding bow (10) and are signal-connected to a control of a fluid supply of the clamping element (8).

## Revendications

1. Dispositif pour l'entreposage d'armes dans un sous-marin, comprenant une cavité pour arme (2) destinée à contenir au moins une arme (4), et au moins un étrier de retenue (10) fixé à la cavité pour arme (2), qui chevauche l'arme (4) dans la position d'entreposage, et comprenant un élément tenseur (8) destiné à serrer l'étrier de retenue (10) sur l'arme (4), lequel est conçu pour pouvoir être actionné au moyen d'un entraînement à moteur prévu sur l'élément tenseur, **caractérisé en ce que** l'étrier de retenue (10) est fixé à l'élément tenseur (8), lequel est disposé pour pouvoir se déplacer le long d'un côté longitudinal de la cavité pour arme (2) et peut être immobilisé à un endroit quelconque sur ce côté, l'étrier de retenue (10) étant fixé à l'autre côté longitudinal de la cavité pour arme (2).

2. Dispositif selon la revendication 1, **caractérisé en ce que** l'élément tenseur (8) ne peut être actionné que pour le desserrage de l'étrier de retenue (10) au moyen d'un entraînement à moteur.

3. Dispositif selon l'une des revendications précédentes, **caractérisé en ce que** l'élément tenseur (8) présente un verrouillage qui maintient l'étrier de retenue (10) au moins dans une position qui immobilise l'arme (4).

4. Dispositif selon la revendication 3, **caractérisé en ce que** le verrouillage (10) immobilise aussi l'étrier de retenue dans une position qui libère l'arme (4).

5. Dispositif selon l'une des revendications 3 ou 4, **caractérisé en ce que** le verrouillage peut être actionné par fluide.

6. Dispositif selon l'une des revendications précédentes, **caractérisé en ce que** l'élément tenseur (8) présente au moins un élément d'actionnement (14) accouplé cinématiquement à l'étrier de retenue (10) et qui peut se déplacer d'une première position extrême, dans laquelle l'étrier de retenue (10) immobilise l'arme (4), vers une seconde position extrême dans laquelle l'étrier de retenue (10) libère l'arme (4).

7. Dispositif selon la revendication 6, **caractérisé en ce que** le verrouillage présente un dispositif à piston et cylindre (30) actionné de préférence par voie hydraulique et comprenant un piston creux (32) qui s'ouvre en sens inverse de son sens d'extension, dans lequel l'élément d'actionnement (14) est engagé et dans lequel l'élément d'actionnement (14) peut être immobilisé.

8. Dispositif selon la revendication 5, **caractérisé en ce qu'**un encliquetage à bille est prévu pour immobiliser l'élément d'actionnement (14) dans le piston creux (32).

9. Dispositif selon l'une des revendications 7 ou 8, **caractérisé en ce que**, sur l'élément d'actionnement (14), sont formées plusieurs cavités (48), réparties sur le tour et, **en ce que** dans une douille fixe (46) qui entoure l'élément d'actionnement (14) sont formés des perçages débouchants correspondants (50), des billes (52) étant en prise à la fois dans les cavités (48) de l'élément d'actionnement (14) et dans les trous débouchants (50) de la douille (46) dans une position d'encliquetage.

10. Dispositif selon l'une des revendications 7 à 9, **caractérisé en ce que** la section intérieure du piston creux (32) est agrandie sur un segment.

11. Dispositif selon l'une des revendications 7 à 10, **caractérisé en ce que**, dans le piston creux (32), est disposé en aval de l'élément d'actionnement (14), dans son sens de l'extension, un élément de poussée (42) qui s'appuie sur un ressort de compression (44).

12. Dispositif selon l'une des revendications 6 à 11, **caractérisé en ce que** l'élément d'actionnement (14) est maintenu tendu dans sa position extrême qui immobilise l'étrier de retenue (10) contre la force élastique d'un élément formant ressort de compression précontraint.

13. Dispositif selon l'une des revendications précédentes, **caractérisé en ce que** l'élément tenseur (8) présente des moyens qui, après un déverrouillage de l'élément d'actionnement (14), détectent l'arrivée de ce dernier aux positions extrêmes.

14. Dispositif selon la revendication 13, **caractérisé en ce qu'**en correspondance des deux positions extrêmes de l'étrier de retenue (10) sont disposés des interrupteurs de proximité (60,64) qui communiquent par des signaux avec une commande de l'alimentation en fluide de l'élément tenseur (8).
